# EUROPÄISCHE PATENTSCHRIFT

(11) **EP 2 461 009 B1**
(45) Veröffentlichungstag und Bekanntmachung des Hinweises auf die Patenterteilung: **23.10.2013**
(21) Anmeldenummer: 11190944.6
(22) Anmeldetag: 28.11.2011
(51) Int. Cl.: F02D 41/14, F23N 5/08, G01M 15/10

(54) **Verfahren zur Bewertung des Zustandes eines Kraftstoff-Luftgemisches**
Method for evaluating the status of a fuel/air mixture
Procédé d'évaluation de l'état d'un mélange carburant-air

(30) Priorität: 01.12.2010 AT 19992010
(43) Veröffentlichungstag der Anmeldung: 06.06.2012
(73) Patentinhaber: AVL List GmbH, 8020 Graz (AT)
(72) Erfinder: Winklhofer, Ernst, 8565 St. Johann (AT); Fuchs, Heribert, 8046 Stattegg (AT); Hirsch, Alois, 8010 Graz (AT); Philipp, Harald, 8071 Hausmannstätten (AT)
(74) Vertreter: Babeluk, Michael

(56) Entgegenhaltungen:
- EP-A2- 1 998 032
- DE-A1- 10 041 666
- DE-A1- 19 955 619

## Beschreibung

Die Erfindung betrifft ein Verfahren zur Bewertung des Zustandes eines Kraftstoff-Luftgemisches und/oder der Verbrennung in einem Brennraum einer Brennkraftmaschine, wobei in einer Datenbank Mustersignale von Flammlichtsignalen, insbesondere der Flammenintensität abgelegt werden, und wobei Flammlichtsignale, insbesondere die Flammenintensität, der Verbrennung im Brennraum erfasst und mit den abgelegten Mustersignalen verglichen werden, und wobei bei Übereinstimmung zwischen gemessenen und abgelegten Signalmustern eine Bewertung des Zustandes abgegeben wird.

Immer strengere Grenzwerte für Partikelemissionen erfordern Maßnahmen für die Bereitstellung höchstmöglicher Gemischqualität, insbesondere in Brennkraftmaschinen mit Direkteinspritzung.

Die Partikelbildung bei der Verbrennung von CH-Kraftstoffen erfolgt durch Russbildung.

Die Reduzierung der Partikelbildung gelingt durch präzise Kraftstoffzumessung, vollständige Kraftstoffverdampfung und durch Mischung mit der Verbrennungsluft, so dass letztlich ein homogenes, stöchiometrisches Gemisch verbrannt wird. Diese Aufgaben stellen hohe Forderungen an das Einspritzsystem und die Luftmassenregelung, an Vorgänge, die auf die Gemischbildung Einfluss nehmen, so wie an die Ladungsturbulenz.

Im NEDC (New European Driving Cycle) - Test werden die Partikelemissionen durch die gemessene Partikelmasse und die Partikelanzahl bewertet. Der überwiegende Emissionsbeitrag stammt dabei aus dem Motorstart, den ersten Belastungsspitzen des noch betriebskalten Motors und dem Hochlastbetrieb in der Schlussphase des Testablaufs. Strenge Grenzwerte beim NEDC-Test können von Brennkraftmaschinen insbesondere nur dann erfüllt werden, wenn die Emissionsbeiträge bei Start- und Warmlauf einer genauen Kontrolle durch Einspritzung und Ladungsbewegung unterliegen. In gleicher Weise erfordern die Beiträge im Hochlastbetrieb eine genaue Transientabstimmung und Zylindergleichstellung.

Entwicklungsmaßnahmen, die auf die Gemischbildung Einfluss nehmen, zielen darauf ab, feinzerstäubte Kraftstoffsprays zu erzeugen, die sich im Brennraum verteilen und durch die Kompressionswärme verdampfen. Kontakt mit kalten Brennraumwänden soll dabei vermieden werden, da ein einmal gebildeter Wandfilm, vor allem im kalten Motor, nicht ausreichend verdampfen kann.

Untersuchungen haben ergeben, dass insbesondere im kalten Betriebszustand bei einer Mehrzylinder-Brennkraftmaschine die einzelnen Zylinder unterschiedlich an den Partikelemissionen beteiligt sind, wodurch zylinderselektive Maßnahmen ergriffen werden müssen. Beim Motorentwicklungsablauf kommt somit der Analyse der Ursachen der Partikelentstehung immer höhere Bedeutung zu.

Aus der AT 503 276 A2 ist ein Verfahren zur Bewertung des Zustandes eines Kraftstoff/Luftgemisches und/oder der Verbrennung in einem Brennraum einer Brennkraftmaschine bekannt. Dabei werden in einer Datenbank abgelegte Mustersignale von Flammlichtsignalen, denen definierte Gemischzustände zugeordnet sind, mit den Mustern von gemessenen Flammlichtsignalen verglichen. Bei Übereinstimmung zwischen den gemessenen und den abgelegten Signalmustern wird auf den Zustand des Gemisches im Brennraum geschlossen. Dadurch kann eine genaue und einfache Überwachung des Gemischzustandes und der Verbrennung ermöglicht werden.

Weiters ist aus der FR 2 816 056 A1 eine Messeinrichtung zur Bewertung des Zustandes eines brennbaren Gemisches bekannt, wobei die Messeinrichtung einen Spektrometer, eine Fiberoptik und eine Auswerteeinrichtung aufweist, welche die ermittelten Messresultate des erfassten Spektrums mit in einer Datenbank abgelegten Daten vergleicht. Die an den Spektrometer angeschlossene Fiberoptik steht dabei mit einer Verbrennungskammer in optischer Verbindung. Durch Vergleichen der gemessenen Daten mit den in der Datenbank abgelegten Signalen kann der Zustand des brennbaren Gemisches ermittelt werden.

Die JP 2005-226 893 A zeigt ein ähnliches Verfahren zur Verbrennungsdiagnostik, wobei die Lichtemissionsintensität einer Verbrennung erfasst und mit in einer Datenbank abgelegten Signale verglichen wird. Aufgrund des Vergleiches kann eine Aussage über den Zustand des Luft/Kraftstoffgemisches getätigt werden.

Ein weiteres Verfahren ist in EP-1998032 gezeigt.

Es ist die Aufgabe der Erfindung, mit möglichst geringem Aufwand eine Überwachung der Partikelemissionen zu ermöglichen.

Erfindungsgemäß wird dies dadurch erreicht, dass im Brennraum zumindest zwei Bereiche über verschiedene Kanäle eines optischen Mehrkanalsensors erfasst werden, wobei die Verbrennung vorzugsweise über sechs bis zwölf, besonders vorzugsweise acht oder neun optische Kanäle des Mehrkanalsensors erfasst wird, dass die Mustersignale in der Datenbank mit zugeordneten Emissionswerten, den Partikelemissionen, abgelegt werden und bei Übereinstimmung zwischen gemessenen und abgelegten Signalmustern für den Brennraum des jeweiligen Zylinders eine Bewertung des Zustandes der Verbrennung im Hinblick auf die entstehenden Partikelemissionen, durchgeführt wird, wobei ein Grenzwert für die Flammelichtintensität definiert wird, und dass bei Überschreiten des Grenzwertes in zumindest einem Zylinder eine Maßnahme zur Verringerung der Partikelemissionen in dem betreffenden Zylinder durchgeführt wird.

Die optische Überwachung der Verbrennung lässt sich durch einen zentral im Brennraum angeordneten Mehrkanalsensor erzielen, wobei es besonders günstig ist, wenn der Mehrkanalsensor in eine vorzugsweise auch druckmessende Zündkerze integriert ist.

Um mit möglichst geringem Aufwand hinreichend genau Aussagen über die Partikelentstehung machen zu können, ist es besonders vorteilhaft, wenn jeder Kanal des Mehrkanalsensors zumindest einem, vorzugsweise genau einem Bereich des Brennraumes zugeordnet ist, wobei vorzugsweise zumindest zwei Bereiche durch kegelige oder zylindrische Winkelsegmentbereiche gebildet werden.

Im Rahmen der Erfindung kann weiters vorgesehen sein, dass ein Grenzwert für die Flammelichtintensität definiert wird, und dass bei Überschreiten des Grenzwertes in zumindest einem Zylinder eine Maßnahme zur Verringerung der Partikelemissionen in dem betreffenden Zylinder durchgeführt wird, wobei vorzugsweise die Flammlichtsignale über eine Vielzahl von hintereinander folgenden Verbrennungszyklen erfasst werden.

Eine einfache und rasche Bewertung der Verbrennung lässt sich erzielen, wenn die erfassten Flammlichtsignale mittels zumindest eines mathematischen Algorithmus über die gesamte betrachtete Messdauer numerisch bewertet werden. Dabei kann zwischen den in der Datenbank abgelegten und den gemessenen Mustersignalen eine Korrelationsanalyse durchgeführt werden.

Um sogenannte "Ausreißer" in den Messergebnissen auffinden und deren Bedeutung für die Partikelemissionen feststellen zu können, kann weiters vorgesehen sein, dass für zumindest einen Stationärpunkt des Betriebsbereiches der Brennkraftmaschine eine Stabilitätsuntersuchung durchgeführt wird, indem einzelne isoliert auftretende Flammlichtsignale nach definierten Kriterien bewertet werden.

Die Mustersignale können aus Messungen unter bekannten Betriebs- und Emissionsbedingungen aufgezeichnet oder aus theoretischen Überlegungen zur Gemischbildung und zur Verbrennung hergeleitet werden. Es ist aber möglich, dass Mustersignale aus einer rechnerischen Verknüpfung von Flammlichtsignalen und Zylinderdrucksignalen oder daraus abgeleiteten Signalen, wie zum Beispiel dem Verlauf der Wärmefreisetzung, erzeugt werden.

Wenn ein Zeitsignal, beispielsweise ein Kurbelwinkelsignal, erfasst wird und die Flammlichtsignale dem Zeitsignal zugeordnet werden, kann aus der Lage und dem Verlauf des Flammlichtsignals auf die Ursache der erhöhten Partikelemissionen geschlossen werden. Durch Vergleichen der erfassten Flammlichtsignale mit den in einer Datenbank abgespeicherten Mustersignalen kann unmittelbar eine Aussage über die Qualität und Quantität der Partikelemissionen getroffen werden. Dabei kann weiters vorgesehen sein, dass zumindest zeitweise gleichzeitig mit der Erfassung der Flammlichtsignale auch eine Druckmessung im Zylinder und/oder eine Partikelmessung am Ende des Abgasstranges durchgeführt wird. Die gleichzeitige und zyklustreue Druckmessung und/oder Partikelmessung erhöht die Genauigkeit und Zuverlässigkeit der Aussagequalität und somit eine Verfeinerung des Messverfahrens. Durch die kombinierte Auswertung des Zylinderdrucks und/oder der Partikelmessung und des Flammlichts ist eine höhere Genauigkeit und Treffersicherheit bei Aussagen über die Partikelemissionen möglich.

Ein wesentlicher Vorteil des erfindungsgemäßen Verfahrens ist, dass die Informationen für jeden Zylinder zyklustreu vorliegen. Dies gestattet eine besonders genau Regelung der Verbrennung in Echtzeit, wodurch die Partikelemissionen wesentlich verbessert werden können.

Um motorenübergreifende Aussagen treffen zu können, ist es weiters vorteilhaft, wenn auf Basis der Flammlichtsignale, der Partikelmessungen und/oder der Druckmesssignale dimensionslose Kennwerte gebildet werden und die Kennwerte der Bewertung der Partikelemissionen und/oder des Gemischzustandes und/oder der Verbrennung zu Grunde gelegt werden.

Zur Durchführung des Verfahrens ist vorgesehen, dass in jeden Zylinder zumindest ein optischer Mehrkanalsensor einmündet, wobei der optische Mehrkanalsensor mit zumindest einer Mehrkanal-Signalauswerteeinrichtung verbunden ist, wobei vorzugsweise die Signalauswerteeinrichtung mit einer Datenbank verbunden ist, in welcher Mustersignale von Flammlichtsignalen mit zugeordneten Partikelemissionen abgelegt sind. Dabei kann zumindest ein optischer Mehrkanalsensor in einen in den Brennraum zumindest eines Zylinders mündenden Bauteil, vorzugsweise in eine Zündkerze, integriert sein.

Die Erfindung wird im folgenden anhand der Figuren näher erläutert. Es zeigen:
- Fig. 1: eine Vorrichtung zur Durchführung des erfindungsgemäßen Verfahrens;
- Fig. 2a: bis Fig. 2d verschiedene Flammlichtmuster;
- Fig. 3a: bis Fig. 3c einen optischen Mehrkanalsensor in verschiedenen Schrägansichten;
- Fig. 4a: die Fahrgeschwindigkeit über der Zeit für einen Fahrzyklus;
- Fig. 4b: und Fig. 4c ein Diffusionslichtsignaldiagramme für diesen Fahrzyklus;
- Fig. 5: eine Gegenüberstellung zwischen Partikelmessung und Flammlichtmessung;
- Fig. 6: ein Diffusionslichtsignaldiagramm mit typischen Messausreißern; und
- Fig. 7: eine Flammlichtmessung bei einer Brennkraftmaschine mit und ohne partikelvermeidende Maßnahmen.

Fig. 1 zeigt schematisch eine Brennkraftmaschine 1 mit mehreren Zylindern 2, wobei in jedem Zylinder 2 eine Flammlichtmessung durchgeführt wird. Zu diesem Zwecke mündet in den Brennraum 3 jedes Zylinders 2 ein optischer Mehrkanalsensor 4 ein, welcher beispielsweise in eine Zündkerze integriert sein kann. Jeder Sensor 4 steht mit einer Mehrkanal-Signalauswerteeinrichtung 5 in Verbindung, welche Zugriff auf eine Datenbank 6 hat, in welcher Mustersignale von Flammlichtsignalen mit zugeordneten Partikelemissionen abgelegt sind. Der Mehrkanalsensor 4 weist einen im Wesentlichen fächerartigen Erfassungsbereich mit zylindersegment- oder kegelsegmentförmigen Messsegmenten 8, 9 auf, wobei vorzugsweise acht Messsegmente 8 fächerartig in Umfangsrichtung um den Sensor 4 und ein Messsegment 9 in axialer Richtung, also in Richtung des Kolbens 10, angeordnet sind. Jedes Messsegment 8, 9 ist dabei einem Messkanal zugeordnet. Dadurch ist es möglich, Informationen über die Lichtintensität aus unterschiedlichen Bereichen des Brennraumes 3 zu gewinnen und auszuwerten.

Die Partikelbildung bei der Verbrennung von CH-Kraftstoffen erfolgt durch Russbildung, insbesondere durch Verbrennung als Wandfilm oder als in freischwebenden Tropfen vorliegenden Kraftstoff. Wenn flüssiger Kraftstoff als Wandfilm oder in freischwebenden Tropfen vorliegt, wird dieser von einer Vormischflamme entzündet und verbrennt in einer rußenden Diffusionsflamme. Quantität und Qualität der Partikelemissionen korreliert somit mit der im Brennraum beobachteten Flammenintensität bzw. dem Flammenmustersignal.

Fig. 2 zeigt eine Teilschichtung des Kraftstoffes im Brennraum 3 unter verschiedenen Betriebsbedingungen des Injektors. Fig. 2a zeigt dabei die Flammenverteilung bei idealer Gemischbildung und nachfolgender Vormischverbrennung. In Fig. 2b erfolgt eine Wandbenetzung mit Diffusionsverbrennung, die aus den lokal intensiveren Flammensignalen erkennbar ist, in Fig. 2c und Fig. 2d sind Diffusionsflammen als Ergebnis mangelnder Injektordichtheit zu erkennen.

Rußende Diffusionsflammen treten in den Lichtsignalen sehr einfach durch hohe Intensitätsspitzen hervor. Das Flammenmustersignal einer rußfreien Vormischflamme zeichnet sich durch einen typischen isotropen Signalring aus (Fig. 2a).

In Fig. 4a ist die Geschwindigkeit v, in Fig. 4b die Lichtintensität I für den auf den Kolben 10 gerichteten Messbereich S1, und in Fig. 4c die aufintegrierte Lichtintensität Iₛ,für die auf den Kolben 10, Einlass- oder Auslassventile gerichtete Messbereiche S2, S3 über der Testzyklusdauer t aufgetragen. Die verschiedenen Linien für die Lichtintensitäten Iₛ zeigen verschiedene Bereiche S1, S2, S3 im Brennraum an, wobei jeder Bereich einem Kanal des Mehrkanalsensors 4 zugeordnet ist. Dadurch können beispielsweise die Abschnitte 11 und 12 der Intensitäten I, Iₛ dem Kolben 10 bzw. einem rechten Einlassventil zugeordnet werden.

Die Bewertung der Verbrennung der Lichtintensitätsmessung im Brennraum 3 mit Messzündkerzen erlaubt eine zylinder- und zyklusgenaue Bewertung, sowie eine zielgenaue Bewertung und Optimierung von Einzelbeiträgen, insbesondere in maßgebenden Lastwechselintervallen. Weiters ist es möglich, mittels dem Verfahren zur Beurteilung der Verbrennung auf Grund der Lichtintensitätsmessungen Kalibrieraufgaben zu übernehmen. Zur Signalerfassung können dabei Zündkerzen mit Druck- und Flammlichtsensoren verwendet werden, oder davon abgeleitete Indiziersensoren. Als Informationen stehen Signale zur Verfügung, aus denen eine einfache Bewertung von Vormisch- und Diffusionsanteilen in einem Verbrennungszyklus erfolgt. Für eine Zyklusübersicht wird neben der Druckauswertung ein Flammlichtintegral verwendet. Fig. 5 zeigt solche Flammlichtintegrale Iₛ aus der Anfangsphase eines NEDC-Tests in der Zyklusabfolge für einen ausgewählten Zylinder. In der kumulierten Signaldarstellung entspricht diese Flammlichtmessung den Messschrieben der Abgasmessung, zeigt aber mit zyklusgenauer Zuordnung den Beitrag eines einzelnen Zylinders. Mit P1, P2, P3, sind charakteristische Punkte im Lichtintensitätsverlauf bezeichnet. Die kumulative Lichtintensität Iₛ korrespondiert mit der am Ende des Abgasstranges gemessenen Partikelanzahl PN.

Für eine systematische Motoranalyse wird eine Vielzahl von Zyklen benötigt. Die Signalauswertung erfolgt dazu mit Algorithmen, die gesamte Zyklussequenzen numerisch bewerten und in Ergebnisstatistiken darstellen. Das Auffinden von Anormalien wird durch Korrelationsanalysen unterstützt. Als auffällig identifizierte Zyklen könne visuell bewertet werden. Fig. 6 zeigt dazu das Beispiel einer Stabilitätsuntersuchung in einem Stationärpunkt, wobei Lichtintensitätsspitzen I über der Anzahl der Zyklen Cₙ aufgetragen sind. Unterhalb der Linie 23 findet die Mischverbrennung und oberhalb der Linie 11 Diffusionsverbrennung statt. Außergewöhnlich hohe Intensitätsspitzen in Einzelzyklen weisen auf unzureichende Injektorstabilität hin. Das Auffinden dieser "Ausreißer" kann automatisiert erfolgen.

Die Möglichkeit, Einzelzylinder in ihrem Beitrag zum Gesamtergebnis des Abgastests zu bewerten, wird im in Fig. 7 dargestellten Variantentest dazu genutzt, einzelne Injektoren im Fahrtest zur vergleichen. Die Signalverläufe in Bild Fig. 7A zeigen eine unerwartet hohe Diskrepanz der einzelnen Zylinderbeiträge der Zylinder Z1, Z2, Z3 und Z4. Nach einem wechselweisen Austausch der Injektoren tritt in Zylinder Z1 beispielsweise eine deutliche Verbesserung auf, Zylinder Z2 bleibt unverändert, in den beiden Zylinder Z3 und Z4 steigen die Diffusionsanteile im Flammlichtsignal Iₛ. Die Verwendung dieser zylinderselektiven Flammenmesstechnik schafft damit eine Möglichkeit, Variantentests zur Partikelemission innerhalb eines normalen Fahrzyklus in ihrer spezifischen Auswirkungen auf den Abgastest zu bewerten.

## Patentansprüche

1. Verfahren zur Bewertung des Zustandes eines Kraftstoff-Luftgemisches und/oder der Verbrennung in zumindest einem Brennraum (3) einer Brennkraftmaschine, wobei in einer Datenbank (6) Mustersignale von Flammlichtsignalen, insbesondere der Flammenintensität abgelegt werden, und wobei Flammlichtsignale, insbesondere die Flammenintensität, der Verbrennung im Brennraum (3) erfasst und mit den abgelegten Mustersignalen verglichen werden, und wobei bei Übereinstimmung zwischen gemessenen und abgelegten Signalmustern eine Bewertung des Zustandes abgegeben wird, wobei im Brennraum (3) zumindest zwei Bereiche (8, 9) über verschiedene Kanäle eines optischen Mehrkanalsensors (4) erfasst werden, wobei die Verbrennung vorzugsweise über sechs bis zwölf, besonders vorzugsweise acht oder neun optische Kanäle des Mehrkanalsensors (4) erfasst wird, dass die Mustersignale in der Datenbank (6) mit zugeordneten Emissionswerten, den Partikelemissionen, abgelegt werden und bei Übereinstimmung zwischen gemessenen und abgelegten Signalmustern für den Brennraum des jeweiligen Zylinders (2) eine Bewertung des Zustandes der Verbrennung im Hinblick auf die entstehenden Partikelemissionen, durchgeführt wird, wobei ein Grenzwert für die Flammelichtintensität (I) definiert wird, und dass bei Überschreiten des Grenzwertes in zumindest einem Zylinder (2) eine Maßnahme zur Verringerung der Partikelemissionen in dem betreffenden Zylinder durchgeführt wird, **dadurch gekennzeichnet, dass** die Verbrennung im Brennraum (3) durch zumindest einen zentral in der Brennraummitte angeordneten optischen Mehrkanalsensor (4) erfasst wird.

2. Verfahren nach Anspruch 1, **dadurch gekennzeichnet, dass** für jeden einzelnen Zylinder die Bewertung des Zustandes der Verbrennung durchgeführt wird.

3. Verfahren nach Anspruch 1 oder 2, **dadurch gekennzeichnet, dass** jeder Kanal des Mehrkanalsensors (4) zumindest einem, vorzugsweise genau einem Bereich des Brennraumes (3) zugeordnet ist, wobei vorzugsweise zumindest zwei Bereiche durch kegelige oder zylindrische Messsegmentbereiche (8, 9) gebildet werden.

4. Verfahren nach einem der Ansprüche 1 bis 3, **dadurch gekennzeichnet, dass**, der optische Mehrkanalsensor (4) in einen in den Brennraum (3) mündenden Bauteil, vorzugsweise eine Zündkerze, integriert ist.

5. Verfahren nach einem der Ansprüche 1 bis 4, **dadurch gekennzeichnet, dass** die Flammlichtsignale (I) über mehrere hintereinander folgende Verbrennungszyklen erfasst werden.

6. Verfahren nach einem der Ansprüche 1 bis 5, **dadurch gekennzeichnet, dass** die erfassten Flammlichtsignale (I) mittels zumindest eines mathematischen Algorithmus über die gesamte betrachtete Messdauer numerisch bewertet werden.

7. Verfahren nach einem der Ansprüche 1 bis 6, **dadurch gekennzeichnet, dass** zwischen den erfassten Flammlichtsignalen (I) und den abgelegten Mustersignalen Korrelationsanalysen durchgeführt werden.

8. Verfahren nach einem der Ansprüche 1 bis 7, **dadurch gekennzeichnet, dass** für zumindest einen Stationärpunkt des Betriebsbereiches der Brennkraftmaschine eine Stabilitätsuntersuchung durchgeführt wird, indem einzelne isoliert auftretende Flammlichtsignale (I) nach definierten Kriterien bewertet werden.

9. Verfahren nach einem der Ansprüche 1 bis 8, **dadurch gekennzeichnet, dass** Mustersignale aus Messungen unter bekannten Betriebs- und Emissionsbedingungen aufgezeichnet werden.

10. Verfahren nach einem der Ansprüche 1 bis 8, **dadurch gekennzeichnet, dass** Mustersignale aus theoretischen Überlegungen zu Gemischbildung und Verbrennung hergeleitet werden.

11. Verfahren nach einem der Ansprüche 1 bis 8, **dadurch gekennzeichnet, dass** Mustersignale aus einer rechnerischen Verknüpfung von Flammlichtsignalen (I) und Zylinderdrucksignalen und/oder Emissionsmessungen oder daraus abgeleiteten Signalen, vorzugsweise dem Verlauf der Wärmefreisetzung, erzeugt werden.

12. Verfahren nach einem der Ansprüche 1 bis 11, **dadurch gekennzeichnet, dass** ein Zeitsignal, vorzugsweise ein Kurbelwinkelsignal, erfasst wird und die Flammlichtsignale (I) dem Zeitsignal zugeordnet werden.

13. Verfahren nach einem der Ansprüche 1 bis 12, **dadurch gekennzeichnet, dass** aus der Lage und dem Verlauf des Flammlichtsignals (I) auf die Emissionen, vorzugsweise auf Partikelemissionen geschlossen wird.

14. Verfahren nach einem der Ansprüche 1 bis 13, **dadurch gekennzeichnet, dass** gleichzeitig mit der Messung der Flammlichtsignale (I) auch eine Druckmessung im jeweiligen Zylinder (2) durchgeführt wird, wobei vorzugsweise die Zylinderdruckspitzen mit den Flammlichtsignalspitzen (I) innerhalb zumindest eines Zyklus verglichen werden und wobei aus zumindest einer Abweichung zwischen den Zylinderdruckspitzen und den Lichtsignalspitzen auf eine irreguläre Verbrennung, insbesondere bei transientem Motorbetrieb geschlossen wird.

15. Verfahren nach Anspruch 14, **dadurch gekennzeichnet, dass** in Abhängigkeit des Gemischzustandes und/oder der Abweichung zwischen den Zylinderdruckspitzen von den Lichtsignalspitzen eine Optimierungsprozedur für die Parametrierung der Einspritzung und/oder der Luftdrosselung durchgeführt wird.

16. Verfahren nach einem der Ansprüche 1 bis 14, **dadurch gekennzeichnet, dass** gleichzeitig mit der Erfassung der Flammlichtsignale (I) eine Messung der Emissionen, vorzugsweise der Partikelemissionen durchgeführt wird, wobei die vorzugsweise kumulativ erfassten Emissionen mit zylinderselektiv erfassten Flammlichtsignalspitzen (I) verglichen und dem jeweiligen Zylinder zugeordnet werden.

17. Verfahren nach einem der Ansprüche 1 bis 16, **dadurch gekennzeichnet, dass** auf der Basis der Flammlichtsignale (I) und/oder der Druckmesssignale und/oder der Emissionsmesssignale dimensionslose Kennwerte gebildet und die Kennwerte der Bewertung des Gemischzustandes und/oder der Verbrennung zu Grunde gelegt werden.

18. Vorrichtung zur Durchführung des Verfahrens zur Bewertung des Zustandes eines Kraftstoff-Luft-Gemisches und/oder der Verbrennung in zumindest einem Brennraum (3) einer Brennkraftmaschine nach einem der Ansprüche 1 bis 17, **dadurch gekennzeichnet, dass** in jeden Zylinder (2) zumindest ein optischer Mehrkanalsensor (4) einmündet, wobei der optische Mehrkanalsensor (4) mit zumindest einer Mehrkanal-Signalauswerteeinrichtung (5) verbunden ist, und wobei vorzugsweise die Mehrkanal-Signalauswerteeinrichtung (5) mit einer Datenbank (6) verbunden ist, in welcher Mustersignale von Flammlichtsignalen (I) mit zugeordneten Partikelemissionen abgelegt sind.

## Claims

1. A method for evaluating the state of a fuel-air mixture and/or the combustion in at least one combustion chamber (3) of an internal combustion engine, with sample signals of flame light signals, especially the flame intensity, being stored in a database (6), and with flame light signals, especially the flame intensity, of the combustion in the combustion chamber (3) being detected and being compared with the stored sample signals, and with an evaluation of the state being output in the case of coincidence between the measured and stored signal patterns, with at least two areas (8, 9) being detected in the combustion chamber (3) via different channels of an optical multichannel sensor (4), with the combustion being detected preferably via six to twelve, more preferably eight or nine, optical channels of the multichannel sensor (4), with the sample signals being stored in the database (6) with the assigned emission values, i.e. the particulate emissions, and an evaluation of the state of the combustion being performed with respect to the occurring particulate emissions in the case of coincidence between the measured and stored signal patterns for the combustion chamber of the respective cylinder (2), with a limit value for the flame light intensity (I) being defined, and that upon exceeding the limit value in at least one cylinder (2) a measure is performed for reducing the particulate emissions in the respective cylinder, **characterised in that** the combustion in the combustion chamber (3) is detected by at least one optical multichannel sensor (4) arranged centrally in the middle of the combustion chamber.

2. A method according to claim 1, **characterised in that** the evaluation of the state of the combustion is performed for each individual cylinder.

3. A method according to claim 1 or 2, **characterised in that** each channel of the multichannel sensor (4) is assigned to at least one, preferably precisely one, area of the combustion chamber (3), with preferably at least two areas being formed by conical or cylindrical measuring segment areas (8, 9).

4. A method according to one of the claims 1 to 3, **characterised in that** the optical multichannel sensor (4) is integrated in a component opening into the combustion chamber (3), preferably a spark plug.

5. A method according to one of the claims 1 to 4, **characterised in that** the flame light signals (I) are detected over several successive combustion cycles.

6. A method according to one of the claims 1 to 5, **characterised in that** the detected flame light signals (I) are numerically evaluated over the entire inspected measuring duration by means of at least one mathematical algorithm.

7. A method according to one of the claims 1 to 6, **characterised in that** correlation analyses are performed between the detected flame light signals (I) and the stored sample signals.

8. A method according to one of the claims 1 to 7, **characterised in that** a stability examination is performed for at least one stationary point of the operating range of the internal combustion engine, **in that** individual, singularly occurring flame light signals (I) are evaluated according to defined criteria.

9. A method according to one of the claims 1 to 8, **characterised in that** sample signals from measurements under known operating and emission conditions are recorded.

10. A method according to one of the claims 1 to 8, **characterised in that** sample signals are derived from theoretical considerations on mixture formation and combustion.

11. A method according to one of the claims 1 to 8, **characterised in that** sample signals are generated from a computational linkage of flame light signals (I) and cylinder pressure signals and/or emission measurements or signals derived therefrom, preferably the progression of the heat release.

12. A method according to one of the claims 1 to 11, **characterized in that** a time signal, preferably a crank angle signal, is detected and the flame light signals (I) are assigned to the time signal.

13. A method according to one of the claims 1 to 12, **characterised in that** conclusions are drawn on the emissions, preferably the particulate emissions, from the position and the progression of the flame light signal (I).

14. A method according to one of the claims 1 to 13, **characterised in that** a pressure measurement is also performed in the respective cylinder (I) simultaneously with the measurement of the flame light signals (I), with preferably the cylinder pressure peaks being compared with the flame light signal peaks (I) within at least one cycle, and with conclusions being drawn on irregular combustion, especially during transient engine operation, from at least one deviation between the cylinder pressure peaks and the light signal peaks.

15. A method according to claim 14, **characterised in that** an optimization procedure is performed for the parameterization of the injection and/or the air throttling depending on the mixture state and/or the deviation of the cylinder pressure peaks from the light signal peaks.

16. A method according to one of the claims 1 to 14, **characterised in that** a measurement of the emissions, preferably the particulate emissions, is performed simultaneously with the detection of the flame light signals (I), with the preferably cumulatively detected emissions being compared with flame light signals peaks (I) detected in a cylinder-selective manner and being assigned to the respective cylinder.

17. A method according to one of the claims 1 to 16, **characterised in that** dimensionless characteristics are formed on the basis of the flame light signals (I) and/or the pressure measuring signals and/or the emission measuring signals, and the characteristics form the basis for the evaluation of the mixture state and/or the combustion.

18. An apparatus for performing the method for evaluating the state of a fuel-air mixture and/or the combustion in at least one combustion chamber (3) of an internal combustion engine according to one of the claims 1 to 17, **characterised in that** at least one optical multichannel sensor (4) opens into each cylinder (2), with the optical multichannel sensor (4) being connected with at least one multichannel signal evaluation device (5), and with preferably the multichannel signal evaluation device (5) being connected with a database (6) in which sample signals of flame light signals (I) with assigned particulate emissions are stored.

## Revendications

1. Procédé d'évaluation de l'état d'un mélange carburant-air et/ou de la combustion dans au moins une chambre de combustion (3) d'un moteur à combustion interne, selon lequel on dépose dans une banque de données (6) des signaux d'échantillonnage de signaux de lumière de flamme, en particulier de l'intensité de la flamme, on détecte les signaux de lumière de flamme, en particulier de l'intensité de la flamme de la combustion dans la chambre de combustion (3) et on les compare avec les signaux d'échantillonnage mis en mémoire, en cas de concordance entre les signaux mesurés et les échantillons de signaux déposés on met en oeuvre une évaluation de l'état, dans la chambre de combustion (3) au moins deux zones (8, 9) sont détectées par des canaux différents d'un capteur optique à plusieurs canaux (4), la combustion est de préférence évaluée par six à neuf et de façon particulièrement préférentielle huit ou neuf canaux optiques du capteur à plusieurs canaux (4), les signaux d'échantillonnage sont déposés dans la banque de données (6) avec des valeurs d'émission associées des émissions de particules, et, en cas de concordance entre les signaux mesurés et les échantillons de signaux déposés pour la chambre de combustion de chacun des cylindres (2) on effectue une évaluation de l'état de la combustion en tenant compte des émissions de particules produites, on définit une valeur limite de l'intensité de la lumière de la flamme (1) étant définie et, en cas de dépassement de cette valeur limite dans au moins un cylindre (2) on met en oeuvre une mesure pour diminuer l'émission de particules dans le cylindre concerné,
**caractérisé en ce que**
la combustion dans la chambre de combustion (3) est détectée par au moins un capteur optique à plusieurs canaux (4) monté au centre de la zone centrale de la chambre de combustion.

2. Procédé conforme à la revendication 1,
**caractérisé en ce que**
l'on effectue l'évaluation de l'état de la combustion pour chacun des cylindres.

3. Procédé conforme à la revendication 1 ou 2,
**caractérisé en ce qu'**
à chacun des canaux du capteur à plusieurs canaux (4) est associé au moins une et de préférence exactement une zone de la chambre de combustion (3), au moins deux zones étant de préférence, formées par des zones de segments de mesure coniques ou cylindriques (8, 9).

4. Procédé conforme à l'une des revendications 1 à 3,
**caractérisé en ce que**
le capteur optique à plusieurs canaux (4) est intégré dans un élément débouchant dans la chambre de combustion (3), de préférence une bougie d'allumage.

5. Procédé conforme à l'une des revendications 1 à 4,
**caractérisé en ce que**
les signaux de lumière de flamme (1) sont détectés sur plusieurs cycles de combustion successifs.

6. Procédé conforme à l'une des revendications 1 à 5,
**caractérisé en ce que**
les signaux de lumière de flamme détectés (1) sont exploités numériquement au moyen d'au moins un algorithme mathématique sur la totalité de la durée de mesure prise en considération.

7. Procédé conforme à l'une des revendications 1 à 6,
**caractérisé en ce que**
des analyses de corrélation sont effectuées entre les signaux de lumière de flamme (1) détectés et les signaux d'échantillonnage déposés.

8. Procédé conforme à l'une des revendications 1 à 7,
**caractérisé en ce que**
pour au moins un point stationnaire du domaine de fonctionnement du moteur à combustion interne on effectue une recherche de stabilité en évaluant des signaux de lumière de flamme (1) apparaissant isolément déterminés selon des critères définis.

9. Procédé conforme à l'une des revendications 1 à 8,
**caractérisé en ce que**
les signaux d'échantillonnage sont obtenus à partir de mesures dans des conditions de fonctionnement et d'émission connues.

10. Procédé conforme à l'une des revendications 1 à 8,
**caractérisé en ce que**
les signaux d'échantillonnage sont déduits de réflexions théoriques concernant la formation du mélange et la combustion.

11. Procédé conforme à l'une des revendications 1 à 8,
**caractérisé en ce que**
les signaux d'échantillonnage sont obtenus à partir d'une combinaison par le calcul de signaux de lumière de flamme (1) et de signaux de pression dans les cylindres et/ou de mesures d'émission ou de signaux dérivés de telles mesures, de préférence les variations de la libération de chaleur.

12. Procédé conforme à l'une des revendications 1 à 11,
**caractérisé en ce qu'**
on détecte un signal de temps, de préférence un signal d'angle de manivelle et on associe les signaux de lumière de flamme (1) à ce signal de temps.

13. Procédé conforme à l'une des revendications 1 à 12,
**caractérisé en ce qu'**
on déduit les émissions de préférence les émissions de particules de la position et des variations du signal de lumière de flamme (1).

14. Procédé conforme à l'une des revendications 1 à 13,
**caractérisé en ce que**
simultanément à la mesure des signaux de lumière de flamme (1) on effectue également une mesure de pression dans chacun des cylindres (2), les pics de pression dans les cylindres étant de préférence, comparés avec les pics de signal de lumière de flamme (1) pendant au moins un cycle, et, à partir d'au moins un écart entre les pics de pression dans les cylindres et les pics de signal de lumière on en déduit une combustion irrégulière, en particulier lors d'un fonctionnement transitoire du moteur.

15. Procédé conforme à la revendication 14,
**caractérisé en ce qu'**
en fonction de l'état du mélange et/ou de l'écart entre les pics de pression dans les cylindres et les pics de signal de lumière on met en oeuvre une procédure d'optimisation pour le paramétrage de l'injection et/ou de l'étranglement de l'air.

16. Procédé conforme à l'une des revendications 1 à 14,
**caractérisé en ce que**
simultanément à la détection des signaux de lumière de flammes (1) on effectue une mesure des émissions, de préférence des émissions de particules, les émissions détectées de préférence de manière cumulative étant comparées aux pics de signal de lumière de flamme (1) détectés sélectivement pour chaque cylindre et associées à chaque cylindre respectif.

17. Procédé conforme à l'une des revendications 1 à 16,
**caractérisé en ce qu'**
à partir des signaux de lumière de flamme (1) et/ou des signaux de mesure de pression et/ou des signaux de mesure d'émission on forme des valeurs caractéristiques sans dimension et ces valeurs caractéristiques sont prises en considération pour l'évaluation de l'état de mélange et/ou de la combustion.

18. Dispositif permettant la mise en oeuvre du procédé d'évaluation de l'état d'un mélange carburant-air et/ou de la combustion dans au moins une chambre de combustion (3) d'un moteur à combustion interne conforme à l'une des revendications 1 à 17,
**caractérisé en ce que**
dans chacun des cylindres (2) débouche au moins un capteur optique à plusieurs canaux (4), ce capteur optique à plusieurs canaux (4) étant relié à au moins un dispositif d'évaluation de signal à plusieurs canaux (5), et, de préférence, le dispositif d'évaluation de signal à plusieurs canaux (5) étant relié à une banque de données (6) dans laquelle sont déposés des signaux d'échantillonnage de signaux de lumière de flamme (1) avec des émissions de particules associées.
